# EUROPÄISCHE PATENTANMELDUNG

(11) **EP 0 431 358 A1**
(43) Veröffentlichungstag der Anmeldung: **12.06.1991**
(21) Anmeldenummer: 90121810.7
(22) Anmeldetag: 14.11.1990
(51) Int. Cl.: E04D 3/08, E06B 3/26

(54) **Steifes oder elastisches Profilbandmaterial für die Auskleidung der Innenflächen von Metallprofilen**

(30) Priorität: 07.12.1989 IT 4176189
(71) Anmelder: Caoduro, Paolo, I-36010 Zane' (Vicenza) (IT); Caoduro, Carlo, I-36010 Montecello Conte Otto (Vicenza) (IT)
(72) Erfinder: Caoduro, Paolo, I-36010 Zane' (Vicenza) (IT); Caoduro, Carlo, I-36010 Montecello Conte Otto (Vicenza) (IT)
(74) Vertreter: Grünecker, Kinkeldey, Stockmair & Schwanhäusser Anwaltssozietät

(57) **Zusammenfassung**

An den Innenflächen von aus mehreren Profilen zusammengesetzten metallenen Elementen insbesondere für die Verwendung in einfach- oder mehrwandigen Rahmenkonstruktionen z.B. für Glastüren oder Bedachungen in Industrie- oder Wohnbauten sind ein geeignetes Profil aufweisende, steife oder elastische, durchgehende Profilbänder sowie Kantendichtungen angebracht, welche jede mögliche gegenseitige Berührung der Innenflächen der Profile verhindern und zusätzliche Hohlräume schaffen, um damit insgesamt den Wärmeaustausch innerhalb der so erstellten Konstruktion herabzusetzen (Fig. 1).

## Beschreibung

### Beschreibung

Die Erfindung bezieht sich auf ein steifes oder elastisches Profilbandmaterial, welches in der Hauptsache dafür bestimmt ist, die Innenflächen von als Trag- oder Halteelemente von Kunststoff- oder Glasscheiben für Glastüren oder Bedachungen von Industrie- oder Wohnbauten verwendeten Metallprofilen auszukleiden, um den Wärmeaustausch herabzusetzen.

Bei der Konstruktion von Gestellen und Gerüsten von Glastüren oder von Bedachungen von Industrie- oder Wohnbauten, z.B. Durchgängen oder Kuppeln, werden Metallprofile in bekannter Weise derart zusammengefügt, daß sie einen Rahmen bilden, in welchen dann eine oder mehrere Scheiben aus geeigneten Kunststoffen oder aus Glas und dazugehörige äußere Abdichtungen eingesetzt werden. Dabei befinden sich dann die Innenflächen der für die Rahmenkonstruktion verwendeten Metallprofile an zahlreichen Stellen in Berührung miteinander, so daß ein entsprechender Wärmeaustausch zwischen den Profilen stattfinden kann. Bei einer derartigen Konstruktion sind also vielfache Wärmebrücken ausgebildet.

Ein Ziel der Erfindung ist die Schaffung eines steifen oder elastischen Profilbandmaterials z.B. aus Gummi, aus bestimmten Textilien oder aus als schlechte Wärmeleiter bekannten Kunststoffen, für die Auskleidung der Innenflächen von als Trag- oder Halteelemente für Scheiben aus Kunststoff oder Glas verwendeten Metallprofilen zum Verhindern einer direkten gegenseitigen Berührung der Innenflächen für die Verringerung des dazwischen stattfindenden Wärmeaustauschs, unter gleichzeitiger Ausbildung von Hohlräumen, welche zusätzlich zur Wärmeisolierung der gesamten Konstruktion beitragen.

Das steife oder elastische Profilbandmaterial kann selbstverständlich aus verschiedenen Werkstoffen gefertigt und in seiner Form den verschiedensten als Trag- oder Halteelemente für irgendwelche Scheiben in einer zu erstellenden Konstruktion verwendeten Metallprofilen angepaßt sein.

Im folgenden ist ein Ausführungsbeispiel der Erfindung anhand der Zeichnung erläutert, deren einzige Figur eine Schnittansicht eines aus Metallprofilen gebildeten, doppelwandigen Tragelements mit einer inneren Auskleidung aus einem steifen oder elastischen Profilbandmaterial zeigt.

Ein in der Zeichnung dargestelltes Tragelement 1 ist aus drei Metallprofilen 2, 3 und 4 zusammengesetzt, an deren Innenseiten jeweils ein steifes oder elastische Profilbandmaterial 5 bzw. 6 bzw. zwei Kantendichtungen 7, 8 angebracht sind.

Die hier als Beispiel gewählte Bedachung wird durch Scheiben 9, 10, 11 und 12 aus einem geeigneten Kunststoff oder Glas vervollständigt, welche von den einen Rahmen bildenden Trag- und Halteelementen festgehalten werden.

Es ist deutlich erkennbar, daß die steifen oder elastischen, durchgehenden Profilbänder 5 und 6 sowie die beiden Kantendichtungen 7 und 8 jede direkte gegenseitige Berührung der Innenflächen der für die Konstruktion verwendeten Metallprofile verhindern und damit den Wärmeaustausch zwischen diesen herabsetzen.

Wie bereits vorstehend angedeutet, sind die steifen oder elastischen Profilbänder 5 und 6 vorzugsweise so ausgebildet, daß sie zusätzliche Hohlräume umgrenzen, welche zu der verbesserten Wärmeisolierung beitragen.

Das vorstehend anhand eines Beispiels beschriebene, entsprechend den Formen der zusammenzufügenden Metallprofile ausgebildete, steife oder elastische Profilbandmaterial kann unter Beibehaltung seiner funktionellen Merkmale je nach den vorhandenen Arbeitsbedingungen und nach der zu erstellenden Konstruktion in verschiedenen Formen und aus verschiedenen Werkstoffen gefertigt sein.

## Patentansprüche

1. Steifes oder elastisches Profilbandmaterial für die Auskleidung der Innenflächen von Metallprofilen, dadurch **gekennzeichnet,** daß ein geeignetes Profil aufweisende, steife oder elastische Profilbänder aus Gummi und/oder einem anderen plastischen Werkstoff oder aus einem einen schlechten Wärmeleiter darstellenden Textilwerkstoff an den Innenflächen von als Trag- und Halteelemente für Kunststoff- oder Glasscheiben in einfach- oder mehrwandigen Rahmenkonstruktionen für Glastüren oder in Bedachungen für Industrie- oder Wohnbauten, z.B. Durchgängen oder Kuppeln, verwendeten Metallprofilen anbringbar sind, so daß eine direkte gegenseitige Berührung der Innenflächen der Profile und die sich daraus ergebende Ausbildung von durchgehenden Wärmebrücken ausgeschlossen ist, und daß außerdem zusätzliche Hohlräume zur weiteren Verringerung des Wärmeaustauschs innerhalb der gesamten Konstruktion geschaffen sind.

2. Steifes oder elastisches Profilbandmaterial für die Auskleidung der Innenflächen von Metallprofilen nach dem vorstehenden Anspruch, wie vorstehend im einzelnen erläutert und in der beiliegenden Zeichnung dargestellt.
